# EUROPÄISCHE PATENTSCHRIFT

(11) **EP 3 527 390 B1**
(45) Veröffentlichungstag und Bekanntmachung des Hinweises auf die Patenterteilung: **19.02.2020**
(21) Anmeldenummer: 18156645.6
(22) Anmeldetag: 14.02.2018
(51) Int. Cl.: B41J 25/00

(54) **VORRICHTUNG ZUR JUSTAGE EINES DRUCKKOPFS**
DEVICE FOR ADJUSTMENT OF A PRINTHEAD
DISPOSITIF D'AJUSTEMENT D'UNE TÊTE D'IMPRESSION

(43) Veröffentlichungstag der Anmeldung: 21.08.2019
(73) Patentinhaber: Heidelberger Druckmaschinen AG, 69115 Heidelberg (DE)
(72) Erfinder: Müller, Andreas, 69120 Heidelberg (DE); Wolf, Dr. Burkhard, 69221 Dossenheim (DE)

(56) Entgegenhaltungen:
- EP-A1- 2 979 881
- DE-A1-102010 060 412
- US-A1- 2009 147 048

## Beschreibung

Vorliegende Erfindung betrifft eine Vorrichtung zur Justage eines Druckkopfs, umfassend einen Halter, eine Schraube mit einem Konus, wobei die Schraube in den Halter eingeschraubt ist und der Druckkopf an dem Konus anliegt.

Bei Druckbalken mit einer Reihe von Druckköpfen müssen die Druckköpfe zueinander justiert werden. Dazu dienen Justage-Vorrichtungen, die jeweils eine Schraube mit einem Konus aufweisen. An dem Konus liegt der jeweilige Druckkopf direkt oder über ein Zwischenstück indirekt an. Der Konus bildet ein Schubkeilgetriebe, das eine axiale Bewegung der Schraube in eine zu ihr radiale Bewegung des Druckkopfs umsetzt.

In US 2009/0147048 A1 ist eine solche Justage-Vorrichtung beschrieben. Deren Präzision wird durch das Gewindespiel, also das Spiel zwischen dem Außengewinde der Schraube und dem Innengewinde des Halters, beeinträchtigt.

Außerdem leidet die Präzision darunter, dass der Bediener beim Justieren ein Übersteuern oder Untersteuern nicht immer vermeiden kann, weil das Drehen der Schraube stufenlos erfolgt.

Aufgabe der Erfindung ist, eine Justage-Vorrichtung für einen Druckkopf zu schaffen, die präzise arbeitet.

Die Aufgabe wird durch eine Vorrichtung zur Justage eines Druckkopfs gelöst, die einen Halter und eine Schraube mit einem Konus umfasst, wobei die Schraube in den Halter eingeschraubt ist und der Druckkopf an dem Konus anliegt. Die erfindungsgemäße Vorrichtung ist dadurch gekennzeichnet, dass eine Feder vorhanden ist, um ein Gewindespiel zwischen dem Halter und der Schraube zu verringern, und dass eine Rastung vorhanden ist, um eine Schrittweite beim Drehen der Schraube zu bestimmen.

Die erfindungsgemäße Vorrichtung arbeitet hochpräzise, weil durch die Feder das Spiel zwischen dem Außengewinde der Schraube und dem Innengewinde des Halters kompensiert wird.

Ein Zusatzvorteil der Feder ist ihre Wirkung als Sicherung der Schraube gegen ein unbeabsichtigtes Verdrehen. Durch die Feder wird die Gewindereibung erhöht und dadurch die Schraube gebremst, so dass sie sich nicht selbsttätig verdrehen kann.

Überraschenderweise ist durch das stufen- bzw. schrittweise Drehen der Schraube, welches durch die Rastung ermöglicht wird, eine präzisere Justage als durch das stufenlose Drehen der Schraube beim Stand der Technik möglich. Die Rastung bewirkt bei manueller Bedienung, dass mit jedem Rastschritt eine sehr präzise Einstellbewegung mit haptischer Rückmeldung übertragen werden kann. Dadurch wird ein Übersteuern und Untersteuern sicher vermieden.

In manchen Anwendungsfällen kann nur eine der beiden technischen Maßnahmen - die Feder und die Rastung - allein ausreichend sein, um die notwendige Präzision der Justage zu gewährleisten.

Es sind verschiedene Weiterbildungen möglich:
Ein Kopf der Schraube kann eine Rastscheibe der Rastung bilden.

Die Rastung kann Nuten aufweisen, die mit der Schraube achsparallel verlaufen.

Die Feder kann so angeordnet sein, dass sie bezüglich der Schraube axial wirkt.

Dazu kann die Feder auf die Schraube gesteckt sein.

Bei einer weiteren Weiterbildung ist die Feder so angeordnet, dass sie bezüglich der Schraube radial wirkt.

Dazu kann der Halter eine Klemmbuchse aufweisen, die durch die Feder belastet ist.

Weiterbildungen ergeben sich auch aus der nachfolgenden Beschreibung von Ausführungsbeispielen und der zugehörigen Zeichnung, in welcher zeigt:
- Figur 1:: eine Druckmaschine mit einem Druckbalken für InkJet,
- Figur 2:: einen Druckkopf des Druckbalkens und ein erste Ausführungsbeispiel einer Justage-Vorrichtung für den Druckkopf und
- Figur 3:: den Druckkopf und ein zweites Ausführungsbeispiel für die Justage-Vorrichtung.

Figur 1 zeigt eine Druckmaschine mit mehreren Druckbalken 1 für Tintenstrahldruck auf Bedruckstoff aus Papier oder Karton. Der Bedruckstoff hat die Form von Bogen, könnte aber auch die Form einer Bahn haben. Die Druckbalken 1 sind baugleich, so dass nur ein Druckbalken 1 beschrieben werden braucht. Der Druckbalken 1 weist Druckköpfe 2 in einer Reihe auf, die senkrecht zur Zeichnungsebene von Figur 1 verläuft. Die Reihe von Druckköpfen 2 erstreckt sich über die Breite des Formats des Bedruckstoffs und der Druckbalken 1 dient zum seitenbreiten Druck.

Jedem Druckkopf 2 ist eine Justage-Vorrichtung beigeordnet, mit welcher der Druckkopf 2 relativ zu seinen benachbarten Druckköpfen 2 verstellt werden kann. Diese von der Justage-Vorrichtung angetriebene Verstellbewegung des Druckkopfs 2 kann translativ oder rotativ sein.

Die in den Figuren 2 und 3 gezeigten Ausführungsbeispiele der Justage-Vorrichtung weisen Gemeinsamkeiten auf, welche zuerst beschrieben werden. Für in den Figuren 2 und 3 einander entsprechende Bauteile werden die gleichen Bezugszeichen verwendet.

Die Justage-Vorrichtung in den Figuren 2 und 3 umfasst einen Halter 9, in den eine Schraube 4 eingeschraubt ist. Die Schraube 4 hat einen Konus 7, an welchem über ein Zwischenstück der Druckkopf 2 anliegt. Die Schraube 4 hat einen Kopf 8, welcher als Griff oder Drehknauf zum werkzeuglosen Drehen der Schraube 4 dient.

Es ist eine Rastung 9 vorhanden, welche ein gefedertes Druckstück 11, z.B. eine Kugel, und Index-Vertiefungen umfasst. Die Rastung 9 ist eine Mehrfach-Rastung. Das Druckstück 11 tritt bei jedem Drehschritt der Schraube 4 in eine andere Index-Vertiefung ein. Die Schraube 4 wird somit Index-Vertiefung für Index-Vertiefung sehr kontrolliert gedreht. Die Reihe von Index-Vertiefungen ist entlang des Umfangs einer Rastscheibe eingebracht, wobei die Index-Vertiefungen im konstantem Winkelabstand zueinander gleichmäßig verteilt sind. Die Rastscheibe wird durch den Kopf 8 der Schraube 4 gebildet.

Vorteilhaft ist, dass der Kopf 8 in Doppelfunktion einerseits den Griff zum Drehen der Schraube 4 und andererseits die Rastscheibe der Rastung 9 bildet.

Die Index-Vertiefungen sind als Nuten 10 ausgebildet und werden nachfolgend als solche bezeichnet. Die Nuten 10 verlaufen in Längsrichtung parallel mit der Rotationsachse der Schraube 4. Jede Nut 10 ist länger als der maximale axiale Verstellweg der Schraube 4 beim Justieren. Durch die Nutlänge wird die Wegdifferenz kompensiert, die aus dem Einschrauben der Schraube 4 in den Halter 3 resultiert. Unabhängig davon, wie tief die Schraube 4 in den Halter 3 eingeschraubt wird, vermag das Druckstück 11 in eine Nut 10 einzutreten.

Die Nuten 10 sind in den Kopf 8 eingebracht und erhöhen somit die Griffigkeit des durch den Kopf 8 gebildeten Drehknaufs, was vorteilhaft ist.

Zwischen einem Außengewinde 5 der Schraube 4 und einem Innengewinde 6 des Halters 3, in welches das Außengewinde 5 eingeschraubt ist, ist ein gewisses Gewindespiel vorhanden. Um dieses Gewindespiel zu minimieren, ist eine Klemmeinrichtung vorhanden, die bei den beiden Ausführungsbeispielen unterschiedlich ist, weshalb nachfolgend die Figuren 2 und 3 getrennt voneinander weiterbeschrieben werden.

Bei dem Ausführungsbeispiel in Figur 2 umfasst die Klemmeinrichtung eine Klemmzange oder Klemmbuchse 12, die an dem Halter 3 ausgebildet ist. Dazu ist in den Halter 3 ein Schlitz 13 eingebracht, der mit der Rotationsachse der Schrauben 4 parallel verläuft. Durch den Schlitz 13 wird eine Wand der Bohrung unterbrochen, die in den Halter 3 eingebracht ist und die Schraube 4 aufnimmt. Der Schlitz 13 hat ein offenes Ende, das im Rand besagter Wand mündet. Außerdem hat der Schlitz 13 ein geschlossenes Ende, bei dem die Schlitzbreite in Kreisform erweitert ist, um eine Art Biegegelenk zu bilden.

Eine Feder 14 belastet die Klemmbuchse 12 in bezüglich der Schraube 4 radialer Richtung. Durch die Feder 14 wird die Klemmbuchse 12 zusammengedrückt, wobei sich die beiden Seitenwände des Schlitzes 13 einander etwas nähern. Infolgedessen schließt sich das Innengewinde 6 enger um das Außengewinde 5, wodurch das Gewindespiel minimiert wird. Die Feder 14 stützt sich mit ihrem einen Ende auf der Klemmbuchse 12 und mit ihrem anderen Ende auf einer Schraube 15 ab. Diese Schraube 15 ist quer zur Schraube 4 in den Halter 3 eingeschraubt. Die Feder 14 ist eine auf Druck belastbare Schraubenfeder und sitzt auf dem Schaft der Schraube 15. Durch ein Verdrehen der Schraube 15 lässt sich die Vorspannung der Feder 14 einstellen.

Bei dem Ausführungsbeispiel in Figur 3 wird die Klemmeinrichtung durch eine Feder 16 gebildet, welche mit ihrem einen Ende auf dem Kopf 8 der Schraube 4 und mit ihrem anderen Ende auf dem Halter 3 abgestützt ist. Die Feder 16 ist eine auf Druck belastbare Schraubenfeder und sitzt auf der Schraube 4, welche durch die Feder 16 hindurch gesteckt ist. Die Feder 16 wirkt bezüglich der Schraube 4 in axialer Richtung und ist bestrebt, die Schraube 4 aus dem Halter 3 heraus zu schieben. Dadurch wird das Außengewinde 5 der Schraube 4 gegen das Innengewinde 6 des Halters 3 gepresst, wodurch das Gewindespiel zwischen beiden minimiert wird.

Der Vorteil des Ausführungsbeispiels nach Figur 2 gegenüber jenem nach Figur 3 ist, dass bei dem Ausführungsbeispiel in Figur 2 die von der Feder 14 erzeugte Klemmkraft bei jeder Einschraubtiefe der Schraube 4 gleich groß ist.

Der Vorteil des Ausführungsbeispiels nach Figur 3 gegenüber jenem nach Figur 2 ist, dass bei dem Ausführungsbeispiel in Figur 3 für die Lagerung der Feder 16 weniger Bauteile erforderlich sind, weil dazu der ohnehin vorhandene Schaft der Schraube 4 genutzt wird.

### Bezugszeichenliste

- 1: Druckbalken
- 2: Druckkopf
- 3: Halter
- 4: Schraube
- 5: Außengewinde
- 6: Innengewinde
- 7: Konus
- 8: Kopf
- 9: Rastung
- 10: Nut
- 11: Druckstück
- 12: Klemmbuchse
- 13: Schlitz
- 14: Feder
- 15: Schraube
- 16: Feder

## Patentansprüche

1. Vorrichtung zur Justage eines Druckkopfs (2), umfassend einen Halter (3), eine Schraube (4) mit einem Konus (7), wobei die Schraube (4) in den Halter (3) eingeschraubt ist und der Druckkopf (2) an dem Konus (7) anliegt,
**dadurch gekennzeichnet,**
**dass** eine Feder (14, 16) vorhanden ist, um ein Gewindespiel zwischen dem Halter (3) und der Schraube (4) zu verringern, und dass eine Rastung (9) vorhanden ist, um eine Schrittweite beim Drehen der Schraube (4) zu bestimmen.

2. Vorrichtung nach Anspruch 1,
**dadurch gekennzeichnet,**
**dass** ein Kopf (8) der Schraube (4) eine Rastscheibe der Rastung (9) bildet.

3. Vorrichtung nach Anspruch 1 oder 2,
**dadurch gekennzeichnet,**
**dass** die Rastung (9) Nuten (10) aufweist, die mit der Schraube (4) achsparallel verlaufen.

4. Vorrichtung nach einem der Ansprüche 1 bis 3,
**dadurch gekennzeichnet,**
**dass** die Feder (16) bezüglich der Schraube (4) axial wirkt.

5. Vorrichtung nach Anspruch 4,
**dadurch gekennzeichnet,**
**dass** die Feder (16) auf die Schraube (4) gesteckt ist.

6. Vorrichtung nach einem der Ansprüche 1 bis 3,
**dadurch gekennzeichnet,**
**dass** die Feder (14) bezüglich der Schraube (4) radial wirkt.

7. Vorrichtung nach Anspruch 6,
**dadurch gekennzeichnet,**
**dass** der Halter 3 eine Klemmbuchse (12) aufweist, die durch die Feder (14) belastet ist.

## Claims

1. Device for adjusting a print head (2), comprising a mount (3), a screw (4) with a cone (7), the screw (4) screwed into the mount (3) and the print head (2) resting against the cone (7),
**characterized**
**in that** a spring (14, 16) is provided to reduce thread backlash between the mount (3) and the screw (4), and in that a ratchet mechanism (9) is provided to define a step width when the screw is turned (4).

2. Device according to claim 1,
**characterized in**
**that** a head (8) of the screw (4) forms a ratchet disk of the ratchet mechanism (9).

3. Device according to claim 1 or 2,
**characterized**
**in that** the ratchet mechanism (9) has grooves (10) parallel to the axis of the screw (4).

4. Device according to any one of claims 1 to 3,
**characterized**
**in that** the spring (16) acts in an axial direction relative to the screw (4).

5. Device according to claim 4,
**characterized**
**in that** the spring (16) is fitted on the screw (4).

6. Device according to any one of claims 1 to 3,
**characterized**
**in that** the spring (14) acts in a radial direction relative to the screw (4).

7. Device according to claim 6,
**characterized**
**in that** the mount (3) has a clamping bush (12) that is loaded by the spring (14).

## Revendications

1. Dispositif d'ajustage d'une tête d'impression (2), comprenant un support (3), une vis (4) avec un cône (7), pour lequel la vis (4) est vissée dans le support (3) et la tête d'impression (2) vient en appui sur le cône (7),
**caractérisé en ce**
**qu'**il existe un ressort (14, 16) pour réduire un jeu des filetages entre le support (3) et la vis (4) et qu'il existe un crantage (9) pour déterminer un pas lorsque l'on tourne la vis (4).

2. Dispositif selon revendication 1,
**caractérisé en ce**
**qu'**une tête (8) de la vis (4) forme une rondelle de crantage du crantage (9).

3. Dispositif selon revendication 1 ou 2,
**caractérisé en ce**
**que** le crantage (9) présente des rainures (10) parallèles à l'axe avec la vis (4).

4. Dispositif selon l'une des revendications 1 à 3,
**caractérisé en ce**
**que** le ressort (16) exerce une action axiale par rapport à la vis (4).

5. Dispositif selon revendication 4,
**caractérisé en ce,**
**que** le ressort (16) est enfiché sur la vis (4).

6. Dispositif selon l'une des revendications 1 à 3,
**caractérisé en ce**
**que** le ressort (14) exerce une action radiale par rapport à la vis (4).

7. Dispositif selon revendication 6,
**caractérisé en ce**
**que** le support 3 présente une bague de serrage (12) précontrainte par le ressort (14).
